# FASCICULE DE BREVET EUROPEEN

(11) **EP 2 745 726 B1**
(45) Date de publication et mention de la délivrance du brevet: **04.05.2016**
(21) Numéro de dépôt: 12199257.2
(22) Date de dépôt: 21.12.2012
(51) Int. Cl.: A44C 5/10

(54) **Element decoratif d'un bracelet de montre**
Schmuckelement eines Uhrenarmbands
Decorative element for a watch strap

(43) Date de publication de la demande: 25.06.2014
(73) Titulaire: Omega SA, 2500 Biel/ Bienne 4 (CH)
(72) Inventeur: Mollier, Adrien, 3274 Merzligen (CH); Agustoni, Enzo, 2074 Marin (CH)
(74) Mandataire: Ravenel, Thierry Gérard Louis

(56) Documents cités:
- EP-A1- 2 462 829
- CH-A2- 699 768
- CH-A2- 699 796
- CH-B1- 699 811
- CH-B1- 703 325

## Description

### Domaine de l'invention

L'invention se rapporte au domaine de l'horlogerie. Plus particulièrement, l'invention concerne un élément décoratif notamment réalisé par électroformage, pour bracelet de montre constitué de maillons articulés et dont les maillons présentent, latéralement, des charnons à l'aide desquels ils sont articulés les uns aux autres, l'élément décoratif étant destiné à prendre place sur une charnière d'articulation entre deux maillons successifs. L'invention concerne également un bracelet à maillons articulés équipé de tels éléments de maillon décoratifs.

### Arrière-plan de l'invention

De tels éléments de maillon décoratifs sont par exemple utilisés avec un bracelet articulé décrit dans le brevet CH 663136. Un tel bracelet comprend une succession d'éléments articulés au moyen de charnières. Chaque élément comporte d'un côté un charnon médian et du côte opposé deux charnons extrêmes entre lesquels vient s'imbriquer le charnon médian de l'élément voisin. L'assemblage entre les maillons est assuré par des barrettes à ressort traversant librement les charnons des maillons adjacents. Les charnières d'articulation des maillons qui ne sont guère esthétiques sont donc recouvertes par des éléments décoratifs présentant une forme générale de U inversé dont les branches s'engagent de part et d'autre des charnons extrêmes et présentent des trous dans lesquels s'engagent des tétons des barrettes à ressort.

Ces éléments décoratifs peuvent être fabriqués par des procédés d'usinage classiques, toutefois, selon la complexité de forme souhaité de l'élément, leur fabrication par usinage classique peut être compliquée et coûteuse.

Le brevet CH 699768 propose de réaliser ce type d'élément décoratif par un procédé d'électroformage selon lequel un moulage sacrificiel correspondant à la forme de l'élément décoratif est préparé pour servir de base au dépôt par électroformage d'une couche métallique de l'ordre de 0,2 mm d'épaisseur recouvrant le moulage. Après avoir percé des orifices qui serviront au passage d'une barrette de fixation de l'élément décoratif, le moulage sacrificiel est éliminé par dissolution ou décomposition pour révéler un élément décoratif terminé comprenant un corps creux.

L'utilisation de ce type d'élément décoratif présente toutefois des inconvénients. En effet, comme l'épaisseur, de la paroi du corps creux de l'élément décoratif est très faible, à l'usage, les barrettes de fixation soumettent la région des parois de l'élément décoratif située autour des trous de passage des barrettes à des contraintes répétées de traction et de flexion qui conduisent au déchirement progressif de celle-ci. Cela peut affecter non seulement l'esthétique du bracelet quand ces déchirures sont visibles mais aussi son intégrité quand la déchirure est telle que la barrette peut être perdue.

De plus, le caractère creux de l'élément de maillon fait que ce dernier tinte lorsqu'il subit des chocs ou lors du porter et donne au porteur du bracelet une impression que le bracelet est de mauvaise qualité.

On connait également du brevet CH699796 un élément de décor de bracelet de montre constitué d'un insert monobloc inséré dans un cylindre, les deux extrémités du cylindre dépassant de chaque côté de l'insert plus court, et dont les extrémités ont été rabattues de manière à envelopper entièrement l'insert.

### Résumé de l'invention

Le but de la présente invention est de pallier en tout ou partie les inconvénients cités précédemment en proposant un élément décoratif pour bracelet de montre qui offre une résistance à la traction dans la région des parois de l'élément décoratif située autour des trous de passage des barrettes qui soit satisfaisante.

L'invention a également pour but de de fournir un élément décoratif pour bracelet de montre qui soit économique et simple à fabriquer.

L'invention a également pour but de fournir un élément décoratif comprenant des moyens de limitation du tintement dudit élément lors du porter ou de chocs.

L'invention a également pour but de fournir un élément décoratif qui présente une résistance à la corrosion améliorée.

A cet effet, l'invention a pour objet un élément décoratif conforme à la revendication 1 du brevet.

Grâce à ces caractéristiques, les efforts imposés, lors du porter, par les tétons de barrette sur la région dés parois de l'élément décoratif située autour des trous de passage des tétons sont au moins partiellement repris par les paliers rapportés. Cela diminue ainsi les contraintes sur ces régions fragiles et améliore grandement la résistance du bracelet équipé de ces éléments décoratifs. De plus, le caractère démontable du palier permet lorsque la coque est réalisée en matériau précieux de pourvoir conserver sa désignation légale de pièce en matériau précieux.

Avantageusement, selon l'invention la coque est réalisée en un premier matériau métallique, le palier est réalisé en un second matériau métallique et la différence de potentiel électrochimique est inférieure à 100mV et de préférence la coque est réalisée en or et le palier est réalisé de préférence en titane ou matière synthétique

De cette manière, on réduit, voire élimine le risque d'effet de pile entre le matériau de la coque et celui du palier, ce qui améliore la résistance à la corrosion de l'élément décoratif.

Selon un mode de réalisation avantageux, le palier est maintenu dans lesdites portions tubulaires par un ajustement à frottement.

Grâce à cette caractéristique, le montage des paliers sur la coque est facilité et le coût de fabrication de l'élément décoratif est réduit au minimum.

De préférence, chacun des paliers présente une section droite polygonale définissant une pluralité d'évidements entre la paroi intérieure des portions tubulaires et la paroi extérieure des paliers rapportés, par exemple chacun des paliers présente une section droite triangulaire.

La présence de ces évidements permet avantageusement de pouvoir y introduire un outil qui permet le cas échéant d'extraire et aisément le palier de la coque sans risquer d'endommager cette dernière.

Selon un mode de réalisation préféré, chacune des parois frontales présente un orifice axial.

Avantageusement, la coque formant l'élément décoratif de l'invention est réalisée par un procédé d'électroformage et l'épaisseur des parois de la coque est typiquement comprise entre 0,15 et 0,4mm. Typiquement, la coque est réalisée par un procédé d'électroformage par exemple en or.

Selon un mode de réalisation préféré, le palier rapporté est réalisé en un matériau absorbant et/ou amortissant les vibrations, et le matériau absorbant ou amortissant les vibrations présente au moins une partie périphérique déformable élastiquement, ladite partie déformable élastiquement étant précontrainte contre la paroi intérieure des portions tubulaires.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue éclatée d'un bracelet comprenant un élément décoratif tel que décrit dans le brevet CH 663136,
- la figure 2 est une vue en perspective d'un mode de réalisation d'un élément décoratif selon l'invention ;
- la figure 3 est une vue en perspective et en coupe de l'élément décoratif illustré à la figure 1 ; et
- la figure 4 est une coupe selon une direction transversale de l'élément décoratif illustré à la figure 1.

### Description détaillée des modes de réalisation préférés

En référence à la fig. 1, il est représenté un bracelet comprenant des maillons formés de pièces parallélépipédiques 1, de largeur décroissante. Chacune de ces pièces parallélépipédiques 1 présente, le long d'un de ses côtés transversaux, un charnon 2 et, le long de son côté transversal opposé, deux charnons 3, formés de tubes soudés sur les côtés des pièces 1. Chaque charnon 2 est destiné à s'engager entre les charnons 3 du maillon adjacent. La liaison entre les maillons est assurée par des barrettes à ressort 4 dont le diamètre extérieur correspond au diamètre du trou des charnons 2 et 3, et qui traversent librement ceux-ci. Ces barrettes à ressort 4 sont maintenues en position par un élément décoratif, présentant la forme générale d'un « U » inversé, dont les branches, désignées par 5a, s'engagent de part et d'autre des charnons 3 de deux maillons successifs. Lés branches 5a sont percées de trous 6 dans lesquels s'engagent les tétons, désignés par 7, des barrettes à ressort 4. Ainsi, les éléments décoratifs 5 assurent de maintien en place des barrettes à ressort 4 dans les charnons 2 et 3 et masquent les charnières assurant l'articulation des maillons les uns aux autres.

L'élément de décoration 5 représenté sur la fig. 1 peut être réalisé par usinage, moulage ou de préférence par électroformage si sa forme est plus complexe comme cela est le cas de l'élément décoratif 10 de l'invention illustré à la figure 2.

L'élément décoratif 10 forme une coque 12 qui s'étend selon une direction transversale T. Par direction transversale, on entend une direction transversale à la plus grande dimension du bracelet équipé dudit élément décoratif.

La coque 12 et comporte à chacune des extrémités une paroi frontale 14a, 14b prolongée vers le centre de ladite coque 12 par une portion tubulaire 16a, 16b. La coque 12 présente dans cet exemple la forme générale d'une portion de tube circulaire échancrée et la section droite des portions tubulaires 16a, 16b est également circulaire. Il va de soi que selon des variantes de l'invention, la forme de la coque et/ou de la section droite des portions tubulaires pourrait être différente, typiquement polygonale.

Chacune des parois frontales 14a, 14b comporte un orifice axial 18a, 18b, destiné à recevoir les goupilles de fixation des articulations des maillons du bracelet.

La coque 12 comprend donc entre les deux portions tubulaires une échancrure qui s'étend selon la direction transversale T de façon à définir un fond 12a situé en dessous d'un plan P tangent aux orifices axiaux 18a, 18b et parallèle à la direction transversale T afin de dégager un passage pour la barrette à ressort.

L'épaisseur de la coque 12 est telle que la coque 12 ne se déforme sous les petits chocs qu'un bracelet peut subir lors du porter. Typiquement, l'épaisseur de la coque est de l'ordre de quelques dixièmes de millimètres. Dans le cas d'une coque en or, l'épaisseur est comprise entre 0.15 et 0.4mm.

La coque 12 comporte sur ses bords longitudinaux différentes formes en creux et en relief lui permettant de s'adapter de manière optimale à l'articulation entre deux maillons du bracelet auquel l'élément décoratif est destiné.
La coque 12 de l'élément décoratif 10 peut être typiquement réalisé par électroformage selon un procédé classique bien connu de l'homme du métier comprenant les étapes principales suivantes consistant à:
- préparer un moulage sacrificiel correspondant à la forme générale de l'élément décoratif,
- déposer une ou plusieurs couches d'un matériau métallique recouvrant l'ensemble du moulage,
- éliminer le moulage sacrificiel pour former le corps creux de la coque 12,
- former les deux orifices 18a, 18b.

L'élément décoratif comprend en outre des paliers 20a, 20b formés de blocs munis chacun d'un perçage 22a, 22b qui s'étend parallèlement à la direction transversale T. Les paliers 20a, 20b sont rapportés de façon démontable, et ajustés respectivement dans chacune des portions tubulaires 16a, 16b pour que le perçage 22a respectivement 22b de chaque bloc 20a, 20b soit aligné avec l'orifice 18a, respectivement 18b de la paroi frontale à laquelle est associé.

Dans l'exemple illustré les paliers 20a, 20b présentent une section droite triangulaire définissant trois lobes par lesquels ils sont maintenus par ajustement à frottement dans les portions tubulaires 16a, 16b. La forme triangulaire des paliers 20a, 20b permet de définir une fois que ceux-ci sont insérés dans les portions tubulaires 16a, 16b des évidements 24a, 24b servant au passage d'un outil pour le cas où les paliers doivent être démontés de la coque 12.

Les paliers 20a, 20b sont réalisés en un matériau différent du matériau de la coque 12. Pour éviter la création d'un effet de pile entre les deux matériaux, les matériaux de la coque 12 et des paliers 20a, 20b sont choisis de manière que la différence de potentiel électrochimique ne dépasse pas 100mV. Typiquement la coque 12 est réalisée en or et les paliers 20a, 20b en titane.

Selon un autre mode de réalisation, les paliers 20a, 20b peuvent être réalisés en un matériau non métallique par exemple en un matériau composite suffisamment rigide et résistant pour reprendre au moins partiellement les efforts transmis par les barrettes et dé préférence absorbant et/ou amortissant les vibrations.

On pourra également envisager un palier réalisé en deux matériaux de sorte qu'il présente au moins une partie périphérique déformable élastiquement, ladite partie déformable élastiquement étant précontrainte contre la paroi intérieure des portions tubulaires et absorbant ou amortissant les vibrations et une partie centrale qui présente une rigidité suffisante pour reprendre au moins partiellement les efforts transmis par les barrettes.

## Revendications

1. Elément décoratif (5) destiné à venir recouvrir une charnière d'articulation disposée entre deux maillons (1) successifs d'un bracelet, dans lequel ledit élément décoratif (5) forme une coque (12) qui s'étend selon une direction transversale (T) et comporte à chacune des extrémités une paroi frontale (14a, 14b) prolongée vers le centre de ladite coque par une portion tubulaire, dans lequel au moins l'une des parois frontales (14a, 14b) comporte au moins un orifice axial (16a, 16b), dans lequel ladite coque (12) comprend entre les deux portions tubulaires (18a, 18b) une échancrure qui s'étend selon la direction transversale de façon à définir un fond (12a) situé en dessous d'un plan (P) tangent à l'orifice axial (18a, 18b) et parallèle à la direction transversale, **caractérisé, en ce qu'**il comprend en outre un palier rapporté (20a, 20b) de façon démontable formé d'un bloc percé ajusté dans chacune des portions tubulaires (16a, 16b) pour que le au moins un perçage (22a, 22b) de chaque bloc soit aligné avec ledit au moins un orifice (18a, 18b), **en ce que** les portions tubulaires sont ouvertes vers l'intérieur et **en ce que** les paliers rapportés (20a, 20b) ne s'étendent pas au-delà des portions tubulaires (16a, 16b).

2. Elément décoratif selon la revendication 1, **caractérisé en ce que** la coque (12) est réalisée en un premier matériau, **en ce que** le palier (20a, 20b) rapporté est réalisé en un second matériau, et **en ce que** la différence de potentiel électrochimique est inférieure à 100mV.

3. Elément décoratif selon la revendication 2, **caractérisé en ce que** la coque (12) est réalisée en or et **en ce que** le palier (20a, 20b) est réalisé en titane, matière synthétique ou composite.

4. Elément décoratif selon l'une des revendications précédentes, **caractérisé en ce que** le palier (20a, 20b) est maintenu dans lesdites portions tubulaires (16a, 16b) par un ajustement à frottement

5. Elément décoratif selon l'une des revendications précédentes **caractérisé en ce que** chacun des paliers (20a, 20b) présente une section droite polygonale définissant une pluralité d'évidements (24a, 24b) entre la paroi intérieure des portions tubulaires (16a, 16b) et la paroi extérieure des paliers rapportés.

6. Elément décoratif selon la revendication 5, **caractérisé en ce que** chacun des paliers (20a, 20b) présente une section droite triangulaire.

7. Elément décoratif selon l'une des revendications précédentes, **caractérisé en ce que** chacune des parois frontales (14a, 14b) présente au moins un orifice axial.

8. Elément décoratif selon l'une des revendications précédentes, **caractérisé en ce que** l'épaisseur des parois de la coque (12) est comprise entre 0.15 et 0,4mm.

9. Elément décoratif selon l'une des revendications précédentes **caractérisé en ce que** la coque (12) est réalisée par un procédé d'électroformage.

10. Elément décoratif selon l'une des revendications précédentes **caractérisé en ce que** le palier rapporté est réalisé en au moins un matériau.

11. Elément décoratif selon l'une des revendications précédentes **caractérisé en ce que** un matériau du palier rapporté (20a, 20b) est réalisé en un matériau absorbant ou amortissant les vibrations.

12. Elément décoratif selon la revendication 10, **caractérisé en ce que** le matériau absorbant et/ou amortissant les vibrations présente au moins une partie périphérique déformable élastiquement, ladite partie déformable élastiquement étant précontrainte contre la paroi intérieure des portions tubulaires.

## Patentansprüche

1. Zierelement (5), das dazu bestimmt ist, ein Gelenkscharnier, das zwischen zwei aufeinander folgenden Gliedern eines Armbandes angeordnet ist, zu überdecken, wobei das Zierelement (5) eine Schale (12) bildet, die sich in einer transversalen Richtung (T) erstreckt und an jedem der Enden eine Vorderwand (14a, 14b) aufweist, die zur Mitte der Schale durch einen rohrförmigen Abschnitt verlängert ist, wobei wenigstens eine der Vorderwände (14a, 14b) wenigstens eine axiale Öffnung (16a, 16b) aufweist, in der die Schale (12) zwischen den zwei rohrförmigen Abschnitten (18a, 18b) eine Aussparung aufweist, die sich in der transversalen Richtung erstreckt, derart, dass ein Boden (12a) definiert ist, der sich unterhalb einer Ebene (P) befindet, die zu der axialen Öffnung (18a, 18b) tangential ist und zu der transversalen Richtung parallel ist, **dadurch gekennzeichnet, dass** außerdem ein Lager (20a, 20b) umfasst ist, das abnehmbar eingebracht ist und als ein eingepasster durchlochter Block in jedem der rohrförmigen Abschnitte (16a, 16b) ausgebildet ist, damit die wenigstens eine Durchlochung (22a, 22b) jedes Blocks auf die wenigstens eine Öffnung (18a, 18b) ausgerichtet ist, dass die rohrförmigen Abschnitte nach innen offen sind und dass sich die eingebrachten Lager (20a, 20b) nicht über die rohrförmigen Abschnitte (16a, 16b) hinaus erstrecken.

2. Zierelement nach Anspruch 1, **dadurch gekennzeichnet, dass** die Schale (12) aus einem ersten Material verwirklicht ist, dass das eingebrachte Lager (20a, 20b) aus einem zweiten Material verwirklicht ist und dass der elektrochemische Potentialunterschied kleiner als 100 mV ist.

3. Zierelement nach Anspruch 2, **dadurch gekennzeichnet, dass** die Schale (12) aus Gold verwirklicht ist und dass das Lager (20a, 20b) aus Titan, einem Kunststoff oder einem Verbundwerkstoff verwirklicht ist.

4. Zierelement nach einem der vorhergehenden Ansprüche, **dadurch gekennzeichnet, dass** das Lager (20a, 20b) in den rohrförmigen Abschnitten (16a, 16b) durch eine reibschlüssige Anpassung gehalten wird.

5. Zierelement nach einem der vorhergehenden Ansprüche, **dadurch gekennzeichnet, dass** jedes der Lager (20a, 20b) einen polygonförmigen Querschnitt aufweist, der zwischen der inneren Wand der rohrförmigen Abschnitte (16a, 16b) und der äußeren Wand der eingebrachten Lager mehrere Aussparungen (24a, 24b) definiert.

6. Zierelement nach Anspruch 5, **dadurch gekennzeichnet, dass** jedes der Lager (20a, 20b) einen Dreiecksquerschnitt aufweist.

7. Zierelement nach einem der vorhergehenden Ansprüche, **dadurch gekennzeichnet, dass** die Vorderwände (14a, 14b) wenigstens eine axiale Öffnung aufweisen.

8. Zierelement nach einem der vorhergehenden Ansprüche, **dadurch gekennzeichnet, dass** die Dicke der Wände der Schale (12) im Bereich von 0,15 bis 0,4 mm liegt.

9. Zierelement nach einem der vorhergehenden Ansprüche, **dadurch gekennzeichnet, dass** die Schale (12) durch ein Elektroformungsverfahren verwirklicht ist.

10. Zierelement nach einem der vorhergehenden Ansprüche, **dadurch gekennzeichnet, dass** das eingebrachte Lager aus wenigstens einem Material verwirklicht ist.

11. Zierelement nach einem der vorhergehenden Ansprüche, **dadurch gekennzeichnet, dass** das eingebrachte Lager (20a, 20b) aus einem Schwingungen absorbierenden oder dämpfenden Material verwirklicht ist.

12. Zierelement nach Anspruch 10, **dadurch gekennzeichnet, dass** das die Schwingungen absorbierende und/oder dämpfende Element wenigstens einen elastisch verformbaren Umfangsteil aufweist, wobei der elastisch verformbare Teil zu der Innenwand der rohrförmigen Abschnitte vorgespannt ist.

## Claims

1. Decorative element (5) intended to cover an articulated hinge disposed between two successive links (1) of a wristband or bracelet, wherein said decorative element (5) forms a shell (12) that extends in a transverse direction (T) and includes at each end a front wall (14a, 14b) extended towards the centre of said shell by a tubular portion, wherein at least one of the front walls (14a, 14b) includes at least one axial orifice (16a, 16b), wherein said shell (12) includes between the two tubular portions (18a, 18b) a hollow that extends in the transverse direction so as to define a bottom (12a) located beneath a plane (P) tangent to the axial orifice (18a, 18b) and parallel to the transverse direction, **characterized in that** the element further includes a bearing (20a, 20b) added in a removable manner formed of a pierced block fitted in each of the tubular portions (16a 16b) so that the at least one pierced hole (22a, 22b) of each block is aligned with said at least one orifice (18a, 18b), **in that** the tubular portions are open inwards and **in that** the added bearings (20a, 20b) do not extend beyond the tubular portions (16a, 16b).

2. Decorative element according to claim 1, **characterized in that** the shell (12) is made of a first material, **in that** the added bearing (20a, 20b) is made of a second material, and **in that** the electrochemical potential difference is less than 100mV.

3. Decorative element according to claim 2, **characterized in that** the shell (12) is made of gold and **in that** the bearing (20a, 20b) is made of titanium, synthetic or composite material.

4. Decorative element according to any of the preceding claims, **characterized in that** the bearing (20a, 20b) is maintained in said tubular portions (16a, 16b) by a friction fit.

5. Decorative element according to any of the preceding claims, **characterized in that** each of the bearings (20a, 20b) has a polygonal cross-section defining a plurality of recesses (24a, 24b) between the inner wall of the tubular portions (16a, 16b) and the outer wall of the added bearings.

6. Decorative element according to claim 5, **characterized in that** each of the bearings (20a, 20b) has a triangular cross-section.

7. Decorative element according to any of the preceding claims, **characterized in that** each of the front walls (14a, 14b) has at least one axial orifice.

8. Decorative element according to any of the preceding claims, **characterized in that** the thickness of the walls of the shell (12) is comprised between 0.15 and 0.4 mm.

9. Decorative element according to any of the preceding claims, **characterized in that** the shell (12) is made by an electroforming process.

10. Decorative element according to any of the preceding claims, **characterized in that** the added bearing is made of at least one material.

11. Decorative element according to any of the preceding claims, **characterized in that** one material of the added bearing (20a, 20b) is made of material that absorbs or damps vibrations.

12. Decorative element according to claim 10, **characterized in that** the material absorbing and/or damping vibrations has at least one peripheral elastically deformable portion, said elastically deformable portion being prestressed against the inner wall of the tubular portions.
